# EUROPÄISCHE PATENTSCHRIFT

(11) **EP 0 043 340 B1**
(45) Veröffentlichungstag und Bekanntmachung des Hinweises auf die Patenterteilung: **16.05.1984**
(21) Anmeldenummer: 81730059.3
(22) Anmeldetag: 29.06.1981
(51) Int. Cl.: B61C 9/44, B61F 3/16

(54) **Schienengebundenes elektrisches Triebfahrzeug**
Railway vehicle with electric propulsion
Véhicule ferroviaire à propulsion électrique

(30) Priorität: 01.07.1980 DE 3025278
(43) Veröffentlichungstag der Anmeldung: 06.01.1982
(73) Patentinhaber: SIEMENS AKTIENGESELLSCHAFT, 80333 München (DE)
(72) Erfinder: Bille, Günter, D-1000 Berlin 31 (DE)

## Beschreibung

Die Erfindung betrifft ein schienengebundenes elektrisches Triebfahrzeug, bei dem der elektrische Fahrmotor über Getriebe jeweils ein Treibrad antreibt, wobei beide Treibräder auf getrennten Wellenabschnitten befestigt sind, von denen einer zu einem Wellenzapfen ausläuft, während der andere einen Hohlwellenstumpf aufweist, die, ineinandergreifend und gegeneinander geführt, eine Treibachse bilden.

Ein derartiges Triebfahrzeug ist aus der DE-C-4 96 993 bekannt. Das von dem elektrischen Fahrmotor erzeugte Drehmoment wird bei dem bekannten Triebfahrzeug in üblicher Weise über das Ritzel auf das Großrad gegeben und dieses ist im Innern als Differentialgetriebe ausgebildet, so daß einerseits das Drehmoment auf die Hohlwelle und andererseits auf den Wellenzapfen übertragen werden, die jeweils eines der Treibräder tragen. Beide Achshälften greifen nur zum Zweck der axialen Arretierung ineinander, weshalb ein inneres Drucklager in Kombination mit einem inneren Schulterlager vorgesehen ist. Auf diese Weise sollen schädliche Auswirkungen auf das Differentialgetriebe verhindert werden. Gelagert sind die beiden Achshälften unabhängig voneinander. Die Lagerung der Achshälften mit dem Hohlwellenstumpf erfolgt mittels Tatzlager, während die andere Achshälfte, die den mittleren Wellenzapfen bilden, nur außerhalb der Hohlwelle im Differentialgetriebe gelagert ist. Die Lager müssen die volle Drehzahl der Achshälften aufnehmen, weshalb Wälzlager verwendet sind. Außerdem ist der Einsatz eines Differentialgetriebes sehr aufwendig.

Weiterhin ist aus der EP-A-0 005 777 ein schienengebundenes elektrisches Triebfahrzeug bekannt, bei dem die einer Treibachse zugehörigen beiden Treibräder jeweils separat von einem elektrischen Fahrmotor angetrieben werden. Jedes Treibrad ist auf einer Hohlwelle befestigt und die beiden Hohlwellen sind jeweils auf einer gemeinsamen, stehenden Starrachse gelagert. Dadurch erreicht man eine mechanische Entkopplung der beiden Treibräder und der sonst bei Kurvenfahrten auftretende Schlupf eines der Räder wird vermieden. Bei der bekannten Anordnung steht an der Lagerung der Hohlwelle auf der Starrachse jeweils die volle Drehzahl der Treibräder an, was die Verwendung von fett-oder ölgeschmierten Lagern, insbesondere Wälzlager, erforderlich macht. Dadurch muß der Außendurchmesser der Hohlwellen verhältnismäßig groß gewählt werden. Weiterhin ist keine Federung mit dem Großrad und auch des Fahrmotors gegeben, wodurch sich die Laufeigenschaften verschlechtern.

Ferner ist auch in der CH-A-4 52 584 eine mechanisch entkoppelte Achse beschrieben, deren Räder auf getrennten Wellenabschnitten angeordnet sind. Der eine Wellenabschnitt, der ein Rad trägt, besteht aus einer Hohlwelle, welche die andere Welle, die das andere Rad trägt, umgibt. Da es sich hierbei um eine reine Laufachse handelt, bei der keine Drehmomente auf die Räder übertragen werden, ist die Hohlwelle über Gleitlager auf der anderen Welle gelagert.

Der vorliegenden Erfindung liegt die Aufgabe zugrunde, bei einem schienengebundenen elektrischen Triebfahrzeug die mechanische Entkopplung der Treibräder so vorzunehmen, daß ihr Raumbedarf und der Wartungsaufwand gering sind.

Zur Lösung dieser Aufgabe ist bei einem Triebfahrzeug der eingangs beschriebenen Art gemäß der Erfindung der Wellenzapfen über Gleitlager innerhalb des Hohlwellenstumpfes gelagert und der elektrische Fahrmotor ist als Doppelläufermotor ausgebildet, von dessen unabhängigen Läuferwellen jeweils eine mit einem Wellenabschnitt der Treibachse verbunden ist. Diese Gleitlager zwischen den beiden Wellenabschnitten, d. h. zwischen dem Wellenzapfen und dem Hohlwellenstumpf, wird jeweils nur durch geringe Drehzahldifferenzen belastet, nämlich nur durch die, die dem bei Kurvenfahrten oder durch unterschiedliche Abnutzung entstehenden Schlupf entsprechen würden. Dazu ist die Belastung der Gleitlager sehr gering und sie können entsprechend für geringen Raumbedarf und Wartungsaufwand ausgelegt werden. Außerdem wird die gegebene mechanische Entkopplung nicht durch die Läuferwelle des elektrischen Fahrmotors kurzgeschlossen, da dieser als Doppelläufermotor ausgebildet ist und somit zwei voneinander unabhängige Läuferwellen aufweist, von denen jeweils eine über das Getriebe einen Wellenabschnitt antreibt.

Es ist besonders vorteilhaft, das Gleitlager zwischen Wellenzapfen und Hohlwellenstumpf trockengeschmiert auszubilden, weil dann keinerlei lagerbedingte Wartung notwendig ist.

Eine derartige mechanisch entkoppelte Treibachse eines Triebfahrzeuges kann sowohl bei Einzelachsantrieben als auch bei Zweiachsantrieben eingesetzt werden. Bei einem ZweiachsLängsantrieb empfiehlt es sich, daß zwei längsliegende Doppelläufermotoren jeweils einen Wellenabschnitt der beiden Treibachsen antreiben und daß die Doppelläufer ineinander gelagert sind.

Im folgenden sei die Erfindung noch anhand der in den Fig. 1 bis 3 dargestellten Ausführungsbeispiele näher erläutert.
Fig. 1 zeigt schematisch dargestellt einen senkrechten Schnitt durch die Treibachse eines Einzelachsantriebes. In
Fig. 2 ist der Teil eines Längsschnittes durch einen Zweiachsantrieb dargestellt und
Fig. 3 zeigt, ohne die dazugehörigen Fahrmotoren, teilweise im Schnitt, den Aufbau einer für einen im Drehgestell befestigten Antrieb geeigneten Treibachse.

Bei dem in Fig. 1 dargestellten einachsigen Querantrieb eines schienengebundenen elektrischen Triebfahrzeuges ist der elektrische Fahrmotor 1 als Doppelläufermotor ausgebildet, d. h. die beiden in nicht dargestellter Weise unabhängig voneinander gelagerten und jeweils ein Ritzel 2 bzw. 3 antreibenden Läufer liegen innerhalb eines gemeinsamen Ständers und unterliegen somit einer gemeinsamen Erregung. Jedes Ritzel 2 bzw. 3 treibt über das Großrad 4 bzw. 5 einen Wellenabschnitt 6 bzw. 7 der Treibachse 8 an. Der Fahrmotor 1 ist mit Hilfe von Tatzlagern 9 und 10 auf beiden Wellenabschnitten 6, 7 gelagert.

Auf jeden Wellenabschnitt 6 bzw. 7 der Treibachse 8 ist ein Treibrad 11 bzw. 12 befestigt. Der Wellenabschnitt 6 läuft an seinem dem Wellenabschnitt 7 zugewandten Ende zu einem Wellenzapfen 13 aus, der in das Innere des Hohlwellenstumpfes 14 hineinragt, den der Wellenabschnitt 7 aufweist. Zur zentrierenden Lagerung des Wellenzapfens 13 in dem Hohlwellenstumpf 14 dienen die beiden trocken geschmierten Gleitlager 15. An diesen steht jeweils nur die infolge Kurvenfahrt oder unterschiedliche Abnutzung der Treibräder 11 und 12 entstehende Schlupfdrehzahl an, so daß die Gleitlager 15 nur in ganz geringem Maß belastet werden.

Durch diesen besonderen Aufbau der Treibachse 8 ist eine mechanische Entkopplung der beiden Treibräder 11 und 12 erreicht, wodurch die beim Betrieb des Triebfahrzeuges auftretende Geräuschentwicklung verringert ist und der Wartungsabstand für das Egalisieren der Treibraddurchmesser vergrößert werden kann.

Fig. 2 zeigt die Verwendung einer derartigen mechanisch entkoppelten Treibachse 8 bei einem Zweiachslängsantrieb. Für gleiche Teile wurden die gleichen Bezugszeichen beibehalten. Als elektrischer Fahrmotor für den Antrieb der beiden mechanisch entkoppelten benachbarten Treibachsen 8 dient ein Doppelläufermotorpaar, bestehend aus zwei in einem gemeinsamen Ständer 16 mit gemeinsamen Lagerschild 17 liegenden Doppelläufermotoren. Dadurch erzielt man eine Gewichtsersparnis und kann die Blechpakete in einem gemeinsamen Schnitt herstellen. Die beiden Läufer 18 und 19 bzw. 20 und 21 jedes Doppelläufermotors sind über einen Wellenzapfen 22 bzw. 23 ineinander gelagert. Dadurch ist auch für die durch jeden Doppelläufermotor angetriebenen benachbarten Wellenabschnitte 6 bzw. 7 der benachbarten Treibachsen eine mechanische Entkopplung gegeben.

Die Läuferwelle 24 jedes Doppelläufermotors treibt jeweils über ein als Kegelrad ausgebildetes Ritzel 25 ein auf einem Wellenabschnitt 6 bzw. 7 angeordnetes Großrad 26 an. Das für jede Treibachse 8 gemeinsame Getriebegehäuse 27 ist über Wälzlager 28 auf den beiden Wellenabschnitten 6 bzw. 7 gelagert.

Bei der in Fig. 2 dargestellten Anordnung der Kegelräder 25 und 26 ist den Läufern 18 bzw. 20 der nebeneinander liegenden Doppelläufermotoren eine gegenläufige Drehrichtung vorgegeben. Im Fall gleichsinniger Drehrichtung der nebeneinander liegenden Doppelläufermotoren müßte ein Großrad 26 um 180° gedreht montiert werden, dann ergäben sich auch völlig identische Getriebe. Die mechanisch entkoppelten Treibachsen 8 lassen sich bei allen Längsantriebsprinzipien mit Doppelläufermotor anwenden, auch wenn diese einen anderen konstruktiven Aufbau als im Ausführungsbeispiel dargestellt aufweisen.

Bei den in den Fig. 1 und 2 dargestellten Ausführungsbeispielen sind die Antriebsmassen des elektrischen Triebfahrzeuges nur beschränkt abfederbar, indem entsprechende Gummielemente in den Treibrädern selbst vorzusehen sind. Ein Ausführungsbeispiel, bei dem der elektrische Fahrmotor im Drehgestell befestigt oder, bei Zweiachslängsantrieben, schwebend angeordnet sein kann, um die Antriebsmassen abzufedern, ist der in Fig. 3 dargestellten Treibachse 8 ausführbar, bei dem ebenfalls für mit den bisherigen Ausführungsbeispielen übereinstimmende Teile die bisherigen Bezugszeichen beibehalten werden.

Bei dem in Fig. 3 dargestellten Ausführungsbeispiel sind die Großräder 26 nicht auf den Wellenabschnitten 6 bzw. 7 der Treibachse 8 selbst gelagert, sondern jeweils auf einer Hohlwelle 29 bzw. 30, welche die Treibachse 8 mit Spiel umgibt. Die Hohlwelle 29 trägt einen Ansatz 31 geringeren Durchmessers, der in das Innere der Hohlwelle 30 hineinragt und dort mit Lagern 32 gelagert ist. Diese Lager 32 sind als trockengeschmierte wartungsfreie Gleitlager ausgebildet, da auch die Relativdrehzahl zwischen beiden Hohlwellen 29 bzw. 30 sehr gering ist. Außerdem ist jede Hohlwelle 29 bzw. 30 über eine zentrierende und elastische Kupplung 33 mit dem zugehörigen Wellenabschnitt 6 bzw. 7 verbunden. Die Kupplung 33 ist als Gummiringfederkupplung dargestellt, es sind aber auch andere elastische Kupplungen, wie z. B. Lenkerkupplungen, geeignet. Infolge des Vorhandenseins dieser Kupplungen 33 ist die Masse der Hohlwellen 29, 30 mit dem nicht dargestellten Antriebsteilen gegenüber der Treibachse 8 mit den Treibrädern 11 und 12 primär abgefedert.

## Patentansprüche

1. Schienengebundenes elektrisches Triebfahrzeug, bei dem der elektrische Fahrmotor (1) über Getriebe jeweils ein Treibrad (11, 12) antreibt, wobei beide Treibräder (11, 12) auf getrennten Wellenabschnitten (6, 7) befestigt sind, von denen einer zu einem Wellenzapfen (13) ausläuft, während der andere einen Hohlwellenstumpf (14) aufweist, die, ineinandergreifend und gegeneinander geführt, eine Treibachse bilden, dadurch gekennzeichnet, daß der Wellenzapfen (13) über Gleitlager (15) innerhalb des Hohlwellenstumpfes (14) gelagert ist und daß der elektrische Fahrmotor (1) als Doppelläufermotor ausgebildet ist, von dessen unabhängigen Läuferwellen (24) jeweils eine mit einem Wellenabschnitt (6, 7) der Treibachse verbunden ist.

2. Triebfahrzeug nach Anspruch 1, dadurch gekennzeichnet, daß das Gleitlager (15) zwischen Wellenzapfen (13) und Hohlwellenstumpf (14) trockengeschmiert ausgebildet ist.

3. Triebfahrzeug nach Anspruch 1 oder 2, dadurch gekennzeichnet, daß das Großrad (4,5,26) des Getriebes jeweils auf den getrennten Wellenabschnitten (6, 7) befestigt ist.

4. Triebfahrzeug nach Anspruch 1, dadurch gekennzeichnet, daß das Großrad (26) des Getriebes jeweils auf einer die getrennten Wellenabschnitte (6, 7) mit Spiel umgebenden Hohlwelle (29, 30) befestigt ist, von denen eine mit einem Ansatz (31) in der anderen gelagert ist und daß die Hohlwellen (29, 30) über je eine zentrierende und elastische Kupplung (33) mit einem Wellenabschnitt (6, 7) verbunden sind.

5. Triebfahrzeug nach Anspruch 1 oder 3, dadurch gekennzeichnet, daß der Doppelläufermotor (1) über Tatzlager (9, 10) auf jeden der beiden Wellenabschnitte (6,7) gelagert ist.

6. Triebfahrzeug nach Anspruch 1, 2 oder 3 mit einem Zweiachslängsantrieb, dadurch gekennzeichnet, daß zwei längsliegende Doppelläufermotoren (1) jeweils einen Wellenabschnitt (6, 7) der beiden Treibachsen (8) antreiben und daß die Doppelläufer (18, 19, 20, 21) ineinander gelagert sind.

7. Triebfahrzeug nach Anspruch 6, dadurch gekennzeichnet, daß die beiden längsliegenden Fahrmotoren einen gemeinsamen Ständer aufweisen.

## Claims

1. A rail-carried electric drive vehicle in which the electric drive motor (1) drives a respective drive wheel (11, 12) through a gearing, the two drive wheels (11, 12) being fixed on separate shaft sections (6, 7), one of which terminates in a shaft journal (13), whilst the other one has a hollow end (14), which shaft sections interlock and are guided opposite to one another to form a drive axle, characterized in that the shaft journal (13) is positioned within the hollow shaft end (14) by means of slide bearings (15); and that the electric drive motor (1) is in the form of a double rotor motor, the independent rotor shafts (24) of which are each connected to a respective shaft section (6,7) of the drive axle.

2. A drive vehicle according to claim 1, characterized in that the slide bearing (15) is formed to be drylubricated between the shaft journal (13) and the hollow shaft end (14).

3. A drive vehicle according to claim 1 or claim 2, characterized in that the larger wheel (4, 5, 26) of the gearing is in each case fixed on the separate shaft sections (6, 7).

4. A drive vehicle according to claim 1, characterized in that the larger wheel (26) of the gearing is fixed in each case on a hollow shaft (29, 30) which surrounds the separate shaft section (6, 7) with play, one of which hollow shaft is secured in the other one with a shoulder (31); and that the hollow shafts (29, 30) are respectively connected to a shaft section (6, 7) by means of a centering and elastic coupling (33).

5. A drive vehicle according to claim 1 or claim 3, characterized in that the double rotor motor (1) is supported on each of the two shaft sections (6, 7) by means of nose bearings (9, 10).

6. A drive vehicle according to claim 1, 2 or 3, having a longitudinally arranged two-axle drive, characterized in that two longitudinally arranged double rotor motors (1) respectively drive a shaft section (6, 7) of the two driving axles (8); and that the double rotors (18,19, 20, 21) are arranged one within the other.

7. A drive vehicle according to claim 6, characterized in that the two longitudinally arranged drive motors have a common support.

## Revendications

1. Véhicule moteur sur rails, à propulsion électrique, dans lequel le moteur électrique de traction (1) entraîne, par l'intermédiaire des transmissions à engrenage respectivement une roue motrice (11, 12), les deux roues motrices (11, 12) étant fixées sur deux sections d'arbre distinctes (6, 7) dont l'une se termine par un torsillon d'arbre (13) alors que l'autre comporte un bout d'arbre creux (14), et lesdites sections d'arbres formant, en s'interpénétrant et en étant guidés mutuellement, un essieu moteur, caractérisé par le fait que le torsillon d'arbre (13) est monté, par l'intermédiaire de paliers lisses (15), à l'intérieur du bout d'arbre creux (14) et que le moteur électrique de traction (1) est réalisé sous la forme d'un moteur à double rotor, dont les arbres roto- riques indépendants (24) sont respectivement reliés à une section d'arbre (6, 7) de l'essieu moteur.

2. Véhicule moteur selon la revendication 1, caractérisé par le fait que le palier lisse (15) entre le torsillon d'arbre (13) et le bout d'arbre creux (14) est à lubrification à sec.

3. Véhicule moteur selon la revendication 1 ou 2, caractérisé par le fait que les grands pignons (4, 5, 26) de la transmission à l'engrenage sont respectivement montées sur une des sections d'arbre distinctes (6, 7).

4. Véhicule moteur selon la revendication 1, caractérisé par le fait que les grands pignons (26) de la transmission sont fixés respectivement sur des arbres creux (29, 30) entourant avec jeu les sections d'arbre distinctes (6, 7) et dont l'un est monté dans l'autre par un appendice retreint, et que les arbres creux (29, 30) sont respectivement reliés à une section d'arbre (6, 7) par l'intermédiaire d'un accouplement élastique et de centrage (33).

5. Véhicule moteur selon la revendication 1 ou 3, caractérisé par le fait que le moteur à double rotor (1) est monté par l'intermédiaire de paliers à suspension (9, 10) sur chacune des sections d'arbre (6, 7).

6. Véhicule moteur selon la revendication 1, 2 ou 3 avec une commande longitudinale à deux essieux, caractérisé par le fait que deux moteurs (1) à double rotor, situés dans le sens longitudinal, entraînent respectivement une section d'arbre (6, 7) des deux essieux moteurs (8) et que les doubles rotors (18, 19, 20, 21) sont montés l'un dans l'autre.

7. Véhicule moteur selon la revendication 6, caractérisé par le fait que les deux moteurs de traction situés dans le sens longitudinal possèdent un stator commun.
